# FASCICULE DE BREVET EUROPEEN

(11) **EP 1 098 158 B1**
(45) Date de publication et mention de la délivrance du brevet: **06.05.2004**
(21) Numéro de dépôt: 00403002.9
(22) Date de dépôt: 27.10.2000
(51) Int. Cl.: F28G 1/12

(54) **Installation de gestion des éléments solides mis en circulation dans un échangeur de chaleur**
Verwaltungsvorrichtung für in einem Wärmetauscher zirkulierenden Festkörper
Installation for managing solid elements circulating in a heat exchanger

(30) Priorité: 04.11.1999 FR 9913813
(43) Date de publication de la demande: 09.05.2001
(73) Titulaire: E. BEAUDREY & Cie., F-75018 Paris (FR)
(72) Inventeur: Jackson, Philip, 75007 Paris (FR)
(74) Mandataire: Barbin le Bourhis, Joel

(56) Documents cités:
- DE-A- 3 125 493
- DE-B- 1 247 359
- FR-A- 2 766 915
- GB-A- 2 274 322

## Description

La présente invention concerne d'une manière générale les échangeurs de chaleur, et, par exemple, les échangeurs de chaleur tubulaires formant condenseurs, dont le nettoyage est assuré en continu par des éléments solides, en pratique en forme de boule et réalisés par exemple en caoutchouc mousse, mis systématiquement en circulation à cet effet dans l'un des flux concernés.

Dans leur principe, les dispositions correspondantes sont connues de longue date, notamment par les documents US-A-1 795 348 et DE-A-23 14 329.

La présente invention vise plus particulièrement la gestion des éléments solides de nettoyage ainsi mis en oeuvre.

Suivant des dispositions qui peuvent par exemple être du type de celles décrites dans le document FR-A-2 716 530, cette gestion implique, fondamentalement, d'une part, pour éviter que, avec le flux qui les véhicule, les éléments solides de nettoyage en cause soient évacués à l'égout, l'interposition, sur la canalisation de sortie de l'échangeur de chaleur, de moyens d'interception propres à leur retenue, et, d'autre part, le recyclage, vers la canalisation d'entrée de l'échangeur de chaleur, des éléments solides de nettoyage ainsi retenus par ces moyens d'interception.

Mais, dans la pratique, il est également nécessaire de faire passer systématiquement les éléments solides de nettoyage à travers un dispositif de gestion propre, notamment, à en contrôler le nombre, à trier, et à éliminer, ceux dont les dimensions sont devenues, par usure, inférieures à celles requises, et à permettre, en conséquence, un réapprovisionnement de l'ensemble en éléments solides de nettoyage neufs.

Pour son bon fonctionnement, ce dispositif de gestion nécessite d'être traversé par un flux de débit donné.

On a proposé une installation de gestion pour éléments solides de nettoyage circulant dans un échangeur de chaleur-pour le nettoyage de celui-ci, du genre comportant des moyens d'interception qui, propres à la retenue des éléments solides de nettoyage en circulation, sont interposés sur la canalisation de sortie de l'échangeur de chaleur, une conduite de retour, qui recycle vers la canalisation d'entrée de l'échangeur de chaleur un flux de retour contenant les éléments solides de nettoyage retenus par les moyens d'interception, et, disposé sur cette conduite de retour, un dispositif de gestion de ces éléments solides de nettoyage, installation dans laquelle, entre les moyens d'interception et le dispositif de gestion, se trouve interposé, sur la conduite de retour, un dispositif de concentration divisant le flux de retour correspondant en deux parties, à savoir, une première partie, ou partie principale, qui contient normalement tous les éléments solides de nettoyage, et qui est dirigée vers le dispositif de gestion, et une deuxième partie, ou partie dérivée, qui est normalement dépourvue de tout élément solide de nettoyage, et qui est écartée du dispositif de gestion, la conduite de retour appartenant à des moyens de circulation qui sont propres à engendrer, localement, à travers les moyens d'interception, une circulation à contre-courant.

Une telle installation est par exemple décrite dans le document FR-A-2 766 915.

Ainsi, le dispositif de gestion est épargné d'une partie du débit du flux de retour concerné, tout en voyant normalement défiler la totalité des éléments solides de nettoyage à gérer.

Plus précisément, pour une installation donnée, le dispositif de concentration permet avantageusement de recréer, systématiquement, à l'entrée du dispositif de gestion, des conditions de débit déterminées, qui correspondent à ses conditions normales de fonctionnement.

Ainsi, quelle que soit la capacité de l'installation à traiter, un dispositif de gestion standard peut avantageusement être mis en oeuvre, au bénéfice des coûts.

D'une manière générale, le recyclage, vers la canalisation d'entrée de l'échangeur de chaleur, des éléments solides de nettoyage retenus par les moyens d'interception est obtenu par des moyens de circulation qui poussent ou refoulent les éléments solides de nettoyage vers ladite canalisation d'entrée. Cette opération de refoulement s'effectue nécessairement au travers des moyens d'interception et conduit à une installation lourde, relativement compliquée.

Pour éviter cet inconvénient, la présente invention a pour objet une installation du genre ci-dessus caractérisée par le fait que les moyens de circulation comprennent des moyens d'aspiration adaptés à reprendre, pour leur recyclage, au droit des moyens d'interception, les éléments solides de nettoyage retenus par ceux-ci, le dispositif de concentration étant de forme générale cylindrique et comportant une grille montée pivotante autour d'un axe qu'elle présente dans sa partie centrale en sorte qu'elle peut occuper au moins deux positions extrêmes, une position dite "de nettoyage" dans laquelle elle laisse libre le passage de la partie principale du flux de retour et s'interpose dans le passage de la partie dérivée dudit flux, et une position dite 'hors nettoyage" dans laquelle elle s'interpose dans le passage de la partie principale et de la partie dérivée du flux de retour.

Avantageusement, les moyens de circulation comprennent une conduite d'arrivée établie entre la canalisation de sortie de l'échangeur de chaleur et sa canalisation d'entrée et reliée à l'aspiration d'une pompe qui refoule dans le dispositif de concentration.

De préférence, l'installation de gestion comporte une conduite de recyclage qui dirige la partie dérivée du flux de retour sur la canalisation de sortie de l'échangeur de chaleur ; la conduite de recyclage se raccorde à la conduite d'arrivée par l'intermédiaire du dispositif de concentration.

On a déjà proposé des dispositifs de concentration à grilles basculantes ; plus précisément, on connaît un dispositif de concentration dans lequel deux grilles disposées en V sont montées pivotantes autour d'un axe qu'elles présentent dans leur partie centrale et peuvent occuper au moins deux positions en V, la pointe du V étant en bas pour l'une de ces positions et en haut pour l'autre ; un tel dispositif de concentration présente l'inconvénient que des éléments de nettoyage sont perdus lors de l'opération de récupération desdits éléments.

Selon l'invention, le dispositif de concentration est relié à la conduite de recyclage par l'intermédiaire d'un filtre ; ainsi, toute perte d'élément de nettoyage est évitée.

Avantageusement, le filtre comprend une paroi tubulaire qui traverse axialement à étanchéité une enceinte, la partie de la paroi tubulaire située à l'intérieur de l'enceinte étant munie de perforations ; la paroi tubulaire du filtre communique avec le dispositif de concentration par l'intermédiaire d'une vanne.

De préférence, la paroi tubulaire du filtre communique avec l'extérieur par l'intermédiaire d'une vanne.

Avantageusement, la conduite de recyclage est raccordée à la paroi externe de l'enceinte ; la conduite de recyclage est obturable par une vanne au droit de son raccordement à la paroi externe de l'enceinte.

De préférence, la partie supérieure de l'enceinte est munie d'un évent obturable.

Pour mieux faire comprendre l'objet de l'invention, on va en décrire maintenant, à titre d'exemple, purement illustratif et non limitatif, un mode de réalisation représenté sur la figure unique annexée.

Sur cette figure, on a schématisé, sous la référence générale 10, un échangeur de chaleur, et, par exemple, un échangeur de chaleur formant condenseur, qui, tel que schématisé par les flèches F1, est traversé par un flux de fluide de refroidissement, en l'espèce de l'eau, à la faveur, d'une part, d'une canalisation d'entrée 11, et, d'autre part, d'une canalisation de sortie 12.

Un tel échangeur de chaleur 10 étant bien connu par lui-même, et ne relevant pas, en propre, de la présente invention, il ne sera pas décrit ici.

Il s'agit, en pratique, d'un échangeur de chaleur tubulaire qui, par exemple, est du type de celui succinctement décrit dans le document FR-A-2 716 530 mentionné ci-dessus.

Dans la forme de mise en oeuvre représentée, des moyens de filtration 13 sont interposés sur la canalisation d'entrée 11, à la faveur d'une manchette 14.

Ces moyens de filtration 13, qui ne sont pas impératifs, ne relevant pas non plus de la présente invention, ils ne seront pas non plus décrits ici. Il s'agit par exemple de moyens de filtration du type de ceux décrits dans le document FR-A-2 609 644.

De manière connue en soi, également, des éléments solides de nettoyage sont susceptibles d'être mis en circulation permanente dans l'échangeur de chaleur 10, pour le nettoyage en continu de celui-ci.

Il s'agit, en pratique, de boules en caoutchouc mousse, dont le diamètre est légèrement supérieur à celui des tubes de l'échangeur de chaleur 10, et dont la densité, à l'état imprégné, est similaire à celle de l'eau.

Il convient d'assurer une gestion de ces éléments solides de nettoyage, c'est-à-dire non seulement d'en assurer une circulation effective dans l'échangeur de chaleur 10, mais également d'en contrôler le nombre et les dimensions.

De manière connue en soi, ces éléments solides de nettoyage sont systématiquement injectés dans la canalisation d'entrée 11, en aval des moyens de filtration 13, pour être entraînés par le flux entrant.

De manière connue en soi, également, on interpose, corollairement, sur la canalisation de sortie 12, à la faveur d'une manchette 15, des moyens d'interception 17 propres à la retenue des éléments solides de nettoyage en circulation, et, par une installation de gestion 18 détaillée ci-après, on recycle, vers la canalisation d'entrée 11, les éléments solides de nettoyage retenus par ces moyens d'interception 17.

Ne relevant pas, par eux-mêmes, de la présente invention, ces moyens d'interception 17 ne seront pas décrits en détail ici. Par exemple, il s'agit de . moyens de filtration du type de ceux faisant l'objet du document FR-A-2 715 530 mentionné ci-dessus.

Il suffira donc d'indiquer qu'ils comportent, d'une part, une roue 20 qui ferme transversalement la manchette 15 et présente, radialement, entre son axe et sa périphérie, un panneau filtrant 21, et qui, sous le contrôle de moyens de commande 22, est montée rotative autour de son axe, et, d'autre part, une trompe 23, qui est disposée au droit de la roue 20, en amont dans le sens du flux sortant par la canalisation de sortie 12, en étant tournée vers le panneau filtrant 21 de la roue 20.

L'installation de gestion 18 comporte des moyens de circulation qui sont propres à engendrer, localement, à travers les moyens d'interception 17, au droit de la trompe 23, une circulation à contre-courant, et qui comportent, eux-mêmes, pour ce faire, d'une part, une conduite d'arrivée 25, se raccordant plus précisément à la trompe 23, disposée en amont des moyens d'interception 17, et, d'autre part, une conduite de retour 28, qui recycle vers la canalisation d'entrée 11 de l'échangeur de chaleur 10 un flux de retour contenant les éléments solides de nettoyage retenus par ces moyens d'interception 17, et sur laquelle est disposé un dispositif de gestion 26 de ces éléments solides de nettoyage, en vue, notamment, d'un contrôle du nombre de ceux-ci, de l'élimination de ceux dont les dimensions ne sont plus suffisantes, et d'un réapprovisionnement en éléments solides de nettoyage neufs.

Est interposé, entre les moyens d'interception 17 et le dispositif de gestion 26, un dispositif de concentration 27 apte à relever la concentration du flux de retour correspondant en éléments solides de nettoyage.

Autrement dit, sur la conduite de retour 25 se trouve interposé, entre les moyens d'interception 17 et le dispositif de gestion 26, un dispositif de concentration 27 divisant le flux de retour correspondant en deux parties, à savoir, tel que schématisé par les flèches P1, P2 sur la figure, une partie P1, ou partie principale, qui contient tous les éléments solides de nettoyage en circulation, et qui est dirigée vers le dispositif de gestion 26, et une deuxième partie P2, ou partie dérivée, qui est dépourvue de tout élément solide de nettoyage, et qui est écartée de ce dispositif de gestion 26 et dirigée sur la canalisation de sortie 12 de l'échangeur de chaleur 10 par une conduite 29 dite de recyclage ; plus précisément, dans cette forme de mise en oeuvre, cette conduite de recyclage 29 se raccorde à la manchette de sortie 15 ; plus précisément, encore, les moyens de circulation comportant une pompe 24 dont l'aspiration est reliée à cette conduite d'arrivée 25, la conduite de recyclage 29 se raccorde en aval de cette pompe 24 au dispositif de concentration 27 lui-même relié au refoulement de la pompe 24.

En pratique, la partie principale P1 correspond à une minorité du flux de retour traité, et la partie dérivée P2 à une majorité de celui-ci. Autrement dit, la partie principale P1 est à relativement petit débit, et la partie dérivée P2 à relativement grand débit.

Dans la forme de mise en oeuvre représentée, il est prévu, sur la conduite d'arrivée 25, en amont du dispositif de concentration 27, une vanne 31, et il est prévu, en aval de ce dispositif de concentration 27, sur la conduite de retour 28, une pompe 30 disposée entre deux tronçons, un premier tronçon 36 et un second tronçon 37, de la canalisation de retour 28, le dispositif de gestion 26 étant en aval du second tronçon 37, le premier tronçon 36 étant issu latéralement de la partie inférieure du dispositif de concentration 27.

Préférentiellement, et tel que représenté, la conduite de retour 28 dessert, dans la manchette 14, des tuyères 32 qui assurent l'injection, dans le flux entrant, des éléments solides de nettoyage à remettre ou à mettre en circulation dans celui-ci, et qui, préférentiellement, sont orientées à contre-courant.

Le dispositif de gestion 26 ne relevant pas de la présente invention, il ne sera pas décrit en détails ici. Il sera simplement noté que le dispositif de gestion 26 comprend deux compartiments séparés par une grille 39, un premier compartiment 41 dans lequel débouche le second tronçon 37 et un second compartiment 42.

Les deux compartiments 41 et 42 sont reliés, entre autres, à un distributeur 43 d'alimentation des tuyères 32, le premier 41 par l'intermédiaire d'une vanne 44, le second 42 par l'intermédiaire d'un clapet anti-retour 45.

Dans la forme de mise en oeuvre représentée, une conduite d'évacuation 33, contrôlée par une vanne 34, relie les moyens de filtration 13 à la conduite de recyclage 29, donc à la canalisation de sortie 12 de l'échangeur de chaleur 10, pour une évacuation des débris retenus par ces moyens de filtration 13.

Dans la forme de mise en oeuvre représentée, le dispositif de concentration 27 est de forme générale cylindrique et comporte une grille 35, par exemple constituée de barreaux dont l'écartement est inférieur au diamètre des éléments solides de nettoyage ; la grille 35 est montée pivotante autour d'un axe qu'elle présente dans sa partie centrale en sorte qu'elle peut occuper au moins deux positions extrêmes, une position dite "de nettoyage", représentée en trait plein sur la figure et dans laquelle elle laisse libre la communication entre la conduite d'arrivée 25 et le dispositif de gestion 26, c'est-à-dire le passage de la partie principale P1 du flux de retour, tandis qu'elle s'interpose dans le passage de la partie dérivée P2 dudit flux, et une position dite "hors nettoyage", représentée en pointillés sur la figure, dans laquelle elle s'interpose tant dans le passage de la partie principale P1 que dans celui de la partie dérivée P2, c'est-à-dire sur la totalité du flux de retour.

Selon une autre caractéristique importante de l'invention, le dispositif de concentration 27 est relié à la conduite de recyclage 29 par l'intermédiaire d'un filtre 50.

Plus précisément, le filtre 50 comprend une paroi tubulaire 51 qui traverse axialement à étanchéité une enceinte 52 ; la paroi tubulaire 51 communique, d'un côté, avec la partie inférieure du dispositif de concentration 27, par l'intermédiaire d'une vanne 53, et, de l'autre côté, avec l'extérieur, également par l'intermédiaire d'une vanne 54 ; la partie de la paroi tubulaire 51 située à l'intérieur de l'enceinte 52 est munie de perforations ; la conduite de recyclage 29 est raccordée à la paroi externe de l'enceinte 52, à la partie inférieure de celle-ci, au droit de laquelle elle est obturable par une vanne 55 ; la partie supérieure de l'enceinte 52 porte un évent obturable 56.

Un clapet anti-retour 46 et une vanne 47 sont également disposés sur la conduite de recyclage 29.

Le fonctionnement de l'installation qui vient d'être décrite est le suivant.

Dans tous les cas, les vannes 31 et 47 sont ouvertes ; elles n'ont en effet été prévues que pour faciliter certaines opérations de maintenance.

Normalement, hors nettoyage des tubes de l'échangeur de chaleur 10, la grille 35 du dispositif de concentration 27 est en position "nettoyage" représentée en trait PLEIN, les vannes 53 et 55 sont ouvertes, les vannes 44 et 54 sont fermées, l'évent 56 est fermé, la pompe 24 tourne et la pompe 30 est au repos.

Ainsi, les éléments de nettoyage sont stockés en amont de la grille 39 et de la vanne 44 du dispositif de gestion 26 ; le flux prélevé par la pompe 24 retourne à la canalisation de sortie 12 via le dispositif de concentration 27, le filtre 50 et la conduite de recyclage 29.

Pour nettoyer les tubes de l'échangeur de chaleur 10, il suffit d'ouvrir la vanne 44 et de mettre en fonctionnement la pompe 30.

En service, les éléments solides de nettoyage traversent donc en continu l'échangeur de chaleur 10 et, retenus par les moyens d'interception 17 à la sortie de celui-ci, sont aspirés par la pompe 24 et recyclés après, successivement, leur passage dans le dispositif de concentration 27, qui les sépare de la plus grande partie du débit correspondant, et leur passage dans le dispositif de gestion 26, qui en assure le traitement.

Pour arrêter la circulation des éléments de nettoyage, et les rassembler, on ferme la vanne 44 du dispositif de gestion 26 où les éléments de nettoyage sont arrêtés par sa grille 39.

Il est possible d'effectuer plus rapidement une telle opération en basculant la grille 35 en position "hors nettoyage", représentée en pointillés, du dispositif de concentration 27.

C'est à partir de cette position de la grille 35 qu'il est possible d'extraire de l'installation les éléments de nettoyage ; pour ce faire, dans un premier temps, on rebascule la grille 35 vers sa position de nettoyage, ce qui conduit les éléments de nettoyage à rejoindre l'intérieur de la paroi tubulaire perforée 51 ; dans un deuxième temps, on arrête les pompes 24 et 30, et on ferme les vannes 53 et 55, ce qui isole le filtre 50 de l'installation ; en ouvrant l'évent 56 et la vanne 54, on vide le filtre 50, par exemple dans un récipient 57 placé sous celui-ci.

Comme on le voit l'installation selon l'invention est simple, légère et économique, et quelle que soit l'opération de gestion des éléments de nettoyage, aucun de ceux-ci ne peut être perdu.

Grâce au dispositif de concentration 27, les conditions de débit à l'entrée du dispositif de gestion 26 sont bien déterminées, et elles correspondent aux conditions normales de fonctionnement de ce dispositif de gestion 26.

## Revendications

1. Installation de gestion pour éléments solides de nettoyage circulant dans un échangeur de chaleur (10) pour le nettoyage de celui-ci, du genre comportant des moyens d'interception (17) qui, propres à la retenue des éléments solides de nettoyage en circulation, sont interposés sur la canalisation de sortie (12) de l'échangeur de chaleur (10), une conduite de retour (28), qui recycle vers la canalisation d'entrée (11) de l'échangeur de chaleur (10) un flux de retour contenant les éléments solides de nettoyage retenus par les moyens d'interception (17), et, disposé sur cette conduite de retour (28), un dispositif de gestion (26) de ces éléments solides de nettoyage, installation dans laquelle, entre les moyens d'interception (17) et le dispositif de gestion (26), se trouve interposé, sur la conduite de retour (28), un dispositif de concentration (27) divisant le flux de retour correspondant en deux parties (P1, P2), à savoir, une première partie (P1), ou partie principale, qui contient normalement tous les éléments solides de nettoyage, et qui est dirigée vers le dispositif de gestion (26), et une deuxième partie (P2), ou partie dérivée, qui est normalement dépourvue de tout élément solide de nettoyage, et qui est écartée du dispositif de gestion (26), la conduite de retour (28) appartenant à des moyens de circulation qui sont propres à engendrer, localement, à travers les moyens d'interception (17), une circulation à contre-courant, **caractérisée par le fait que** les moyens de circulation comprennent des moyens d'aspiration adaptés à reprendre, pour leur recyclage, au droit des moyens d'interception, les éléments solides de nettoyage retenus par ceux-ci, le dispositif de concentration (27) étant de forme générale cylindrique et comportant une grille (35) montée pivotante autour d'un axe qu'elle présente dans sa partie centrale en sorte qu'elle peut occuper au moins deux positions extrêmes, une position dite "de nettoyage" dans laquelle elle laisse libre le passage de la partie principale (P1) du flux de retour et s'interpose dans le passage de la partie dérivée (P2) dudit flux, et une position dite 'hors nettoyage" dans laquelle elle s'interpose dans le passage de la partie principale (P1) et de la partie dérivée (P2) du flux de retour.

2. Installation de gestion suivant la revendication 1, **caractérisé par le fait que** les moyens de circulation comprennent une conduite d'arrivée (25) établie entre la canalisation de sortie (12) de l'échangeur de chaleur (10) et sa canalisation d'entrée (11) et reliée à l'aspiration d'une pompe (24) qui refoule dans le dispositif de concentration (27).

3. Installation de gestion suivant l'une des revendications 1 ou 2, **caractérisée en ce qu'**elle comporte une conduite de recyclage (29) qui dirige la partie dérivée (P2) du flux de retour sur la canalisation de sortie (12) de l'échangeur de chaleur (10).

4. Installation de gestion suivant la revendication 3, **caractérisée en ce que** la conduite de recyclage (29) se raccorde à la conduite d'arrivée (25) par l'intermédiaire du dispositif de concentration (27).

5. Installation de gestion selon l'une des revendications 3 ou 4, **caractérisée par le fait que** le dispositif de concentration (27) est relié à la conduite de recyclage (29) par l'intermédiaire d'un filtre (50).

6. Installation de gestion selon la revendication 5, **caractérisée par le fait que** le filtre (50) comprend une paroi tubulaire (51) qui traverse axialement à étanchéité une enceinte (52), la partie de la paroi tubulaire (51) située à l'intérieur de l'enceinte (52) étant munie de perforations.

7. Installation de gestion selon la revendication 6, **caractérisée par le fait que** la paroi tubulaire (51) du filtre (50) communique avec le dispositif de concentration (27) par l'intermédiaire d'une vanne (53).

8. Installation de gestion selon l'une des revendications 6 ou 7, **caractérisée par le fait que** la paroi tubulaire (51)-du filtre (50) communique avec l'extérieur par l'intermédiaire d'une vanne (54).

9. Installation de gestion selon l'une des revendications 6 à 8, **caractérisée par le fait que** la conduite de recyclage (29) est raccordée à la paroi externe de l'enceinte (52).

10. Installation de gestion selon la revendication 9, **caractérisée par le fait que** la conduite de recyclage (29) est obturable par une vanne (55) au droit de son raccordement à la paroi externe de l'enceinte (52).

11. Installation de gestion selon l'une des revendications 6 à 10, **caractérisée par le fait que** la partie supérieure de l'enceinte (52) est munie d'un évent obturable (56).

## Claims

1. Control installation for solid cleaning members circulating in a heat exchanger (10) to clean it, of the kind including interception means (17) which, adapted to retain the circulating solid cleaning members, are interposed on the outlet pipe (12) of the heat exchanger (10), a return pipe (28), which recycles towards the inlet pipe (11) of the heat exchanger (10) a return flow containing the solid cleaning members retained by the interception means (17), and, disposed on that return pipe (28), a control device (26) for the solid cleaning members, in which installation, between the interception means (17) and the control device (26), there is interposed, on the return pipe (28), a concentration device (27) dividing the corresponding return flow into two parts (P1, P2), namely, a first part (P1), or principal part, which normally contains all of the solid cleaning members, and which is directed towards the control device (26), and a second part (P2), or diverted part, which normally contains no solid cleaning members, and which is separated from the control device (26), the return pipe (28) forming part of circulation means which are adapted to generate, locally, via the interception means (17), a counter-current flow, **characterized in that** the circulation means include suction means adapted to take up, to recycle them, in line with the interception means, the solid cleaning members retained thereby, the concentration device (27) being of generally cylindrical shape and including a grid (35) mounted to pivot about an axis in its central part so that it can occupy at least two extreme positions, namely a position referred to as a "cleaning" position in which it allows free passage of the principal part (P1) of the return flow and is interposed in the passage of the diverted part (P2) of said flow, and a position referred to as a "non-cleaning" position in which it is interposed in the passage of the principal part (P1) and the diverted part (P2) of the return flow.

2. Control installation according to claim 1, **characterized in that** the circulation means include a flow pipe (25) established between the outlet pipe (12) of the heat exchanger (10) and its inlet pipe (11) and connected to the suction of a pump (24) which discharges into the concentration device (27).

3. Control installation according to either claim 1 or claim 2, **characterized in that** it includes a recycling pipe (29) which directs the diverted part (P2) of the return flow to the outlet pipe (12) of the heat exchanger (10).

4. Control installation according to claim 3, **characterized in that** the recycling pipe (29) is connected to the flow pipe (25) via the concentration device (27).

5. Control installation according to either claim 3 or claim 4, **characterized in that** the concentration device (27) is connected to the recycling pipe (29) via a filter (50).

6. Control installation according to claim 5, **characterized in that** the filter (50) has a tubular wall (51) which passes axially and in a sealed manner through an enclosure (52), the part of the tubular wall (51) situated inside the enclosure (52) being perforated.

7. Control installation according to claim 6, **characterized in that** the tubular wall (51) of the filter (50) communicates with the concentration device (27) via a valve (53).

8. Control installation according to either claim 6 or claim 7, **characterized in that** the tubular wall (51) of the filter (50) communicates with the outside via a valve (54).

9. Control installation according to any of claims 6 to 8, **characterized in that** the recycling pipe (29) is connected to the outside wall of the enclosure (52).

10. Control installation according to claim 9, **characterized in that** the recycling pipe (29) is adapted to be shut off by a valve (55) in line with its connection to the outside wall of the enclosure (52).

11. Control installation according to any of claims 6 to 10, **characterized in that** the upper part of the enclosure (52) is provided with a vent (56) which is adapted to be shut off.

## Patentansprüche

1. Verwaltungsanlage für feste Reinigungselemente, die in einem Wärmetauscher (10) für dessen Reinigung umlaufen, umfassend Abfangmittel (17), die für die Zurückhaltung der in Umlauf befindlichen festen Reinigungselemente geeignet sind und in die Austrittsleitung (12) des Wärmetauschers (10) eingesetzt sind, eine Rückleitung (28), die zur Eintrittsleitung (11) des Wärmetauschers (10) einen Rückstrom rezykliert, der die durch die Abfangmittel (17) zurückgehaltenen festen Reinigungselemente enthält, und eine in dieser Rückleitung (28) angeordnete Vorrichtung (26) zur Verwaltung dieser festen Reinigungselemente, wobei in dieser Anlage zwischen den Abfangmitteln (17) und der Verwaltungsvorrichtung (26) in der Rückleitung (28) eine Konzentrationsvorrichtung (27) eingesetzt ist, die den entsprechenden Rückstrom in zwei Teile (P1, P2) teilt, und zwar einen ersten Teil (P1) oder Hauptteil, der normalerweise alle festen Reinigungselemente enthält und der auf die Verwaltungsvorrichtung (26) zu gelenkt wird, und einen zweiten Teil (P2) oder abgezweigten Teil, der normalerweise frei von jedem festen Reinigungselement ist und der von der Verwaltungsvorrichtung (26) entfernt wird, wobei die Rückleitung (28) zu Umlaufmitteln gehört, die geeignet sind, örtlich durch die Abfangmittel (17) hindurch einen Gegenstromumlauf zu erzeugen, **dadurch gekennzeichnet, daß** die Umlaufmittel Saugmittel umfassen, die dafür ausgelegt sind, auf Höhe der Abfangmittel die von diesen zurückgehaltenen festen Reinigungselemente für ihre Rezyklierung aufzunehmen, wobei die Konzentrationsvorrichtung (27) allgemein zylindrisch ist und ein Gitter (35) aufweist, das um eine Achse, die es in seinem zentralen Bereich aufweist, verschwenkbar ist, so daß es mindestens zwei Endstellungen einnehmen kann, und zwar eine Stellung "Reinigung", in der es für den Hauptteil (P1) des Rückstroms einen freien Durchgang läßt und sich in den Durchgang des abgezweigten Teils (P2) dieses Stroms einschaltet, und eine Stellung "Reinigung aus", in der es sich in den Durchgang des Hauptteils (P1) und des abgezweigten Teils (P2) des Rückstroms einschaltet.

2. Verwaltungsanlage nach Anspruch 1, **dadurch gekennzeichnet, daß** die Umlaufmittel eine Zuleitung (25) umfassen, die zwischen der Austrittsleitung (12) des Wärmetauschers (10) und seiner Eintrittsleitung (11) angeordnet ist und mit der Saugseite einer Pumpe (24) verbunden ist, die in die Konzentrationsvorrichtung (27) fördert.

3. Verwaltungsanlage nach einem der Ansprüche 1 oder 2, **dadurch gekennzeichnet, daß** sie eine Rezyklierungsleitung (29) aufweist, die den abgezweigten Teil (P2) des Rückstroms zur Austrittsleitung (12) des Wärmetauschers (10) lenkt.

4. Verwaltungsanlage nach Anspruch 3, **dadurch gekennzeichnet, daß** die Rezyklierungsleitung (29) an die Zuleitung (25) über die Konzentrationsvorrichtung (27) angeschlossen ist.

5. Verwaltungsanlage nach einem der Ansprüche 3 oder 4, **dadurch gekennzeichnet, daß** die Konzentrationsvorrichtung (27) mit der Rezyklierungsleitung (29) über ein Filter (50) verbunden ist.

6. Verwaltungsanlage nach Anspruch 5, **dadurch gekennzeichnet, daß** das Filter (50) eine rohrförmige Wand (51) aufweist, die eine Kammer (52) unter Abdichtung axial durchquert, wobei der im Inneren der Kammer (52) gelegene Teil der rohrförmigen Wand (51) mit Perforationen versehen ist.

7. Verwaltungsanlage nach Anspruch 6, **dadurch gekennzeichnet, daß** die rohrförmige Wand (51) des Filters (50) mit der Konzentrationsvorrichtung (27) über ein Ventil (53) verbunden ist.

8. Verwaltungsanlage nach einem der Ansprüche 6 oder 7, **dadurch gekennzeichnet, daß** die rohrförmige Wand (51) des Filters (50) über ein Ventil (54) mit dem Äußeren in Verbindung ist.

9. Verwaltungsanlage nach einem der Ansprüche 6 bis 8, **dadurch gekennzeichnet, daß** die Rezyklierungsleitung (29) an die Außenwand der Kammer (52) angeschlossen ist.

10. Verwaltungsanlage nach Anspruch 9, **dadurch gekennzeichnet, daß** die Rezyklierungsleitung (29) durch ein Ventil (55) auf Höhe ihres Anschlusses an die Außenwand der Kammer (52) verschließbar ist.

11. Verwaltungsanlage nach einem der Ansprüche 6 bis 10, **dadurch gekennzeichnet, daß** der obere Teil der Kammer (52) mit einem verschließbaren Entlüftungsloch (52) versehen ist.
